# DEMANDE DE BREVET EUROPEEN

(11) **EP 0 515 756 A1**
(43) Date de publication de la demande: **02.12.1992**
(21) Numéro de dépôt: 91401400.6
(22) Date de dépôt: 30.05.1991
(51) Int. Cl.: A41C 5/00

(54) **Procédé de fabrication de soutiengorge et produit en résultant**

(71) Demandeur: Discours Czernichow, Joelle, F-75006 Paris (FR)
(72) Inventeur: Discours Czernichow, Joelle, F-75006 Paris (FR)
(74) Mandataire: Loyer, Bertrand

(57) **Abrégé**

On réalise, avec introduction de fils élastiques, un tissu formé de bandes rectangulaires (1) destinées chacune à la fabrication d'un soutien-gorge, lesdites bandes étant séparées par des bandes intermédiaires (2) de faible largeur destinées à servir de guide de découpage des bandes rectangulaires (1), et comportant une bande inférieure (11) renforcée, élastique en maille serrée, d'une largeur d'environ 2cm, une bande supérieure (12) de même constitution et ayant environ 0,5 cm de largeur et, de manière symétrique par rapport à une ligne transversale médiane (A-A), deux portions en demi-lune (3) en mailles larges, pratiquement adjacentes et deux zones (6) de transition, moins résistantes élastiquement que les bandes inférieure (11) et supérieure (12); puis on découpe le tissu le long des bandes intermédiaires (2) pour séparer les unes des autres les bandes rectangulaires (1); on opère sur chaque bande rectangulaire séparée une déformation à chaud des portions en demi-lune (3) pour former les bonnets; on muni les deux extrémités de moyens d'agrafage.

## Description

La présente invention concerne la fabrication des soutiens-gorge.

De manière usuelle, ceux-ci sont fabriqués à partir de plusieurs pièces de tissu cousines entre elles. Les bonnets sont formés soit en deux pièces, soit à l'aide d'une seule dont il est nécessaire de rassembler par une couture les deux bords d'une découpe en V afin de lui donner un galbe.

On solidarise les bonnets par une couture avec ou sans interposition d'une pièce de tissu, puis on fixe par couture deux bandes de dos aux côtés externes de bonnets.

Le soutien-gorge ne sera terminé qu'après avoir rapporté sur le côté inférieur une bande élastique appelée bande de thorax, les pattes d'agrafage, les bretelles, une bande élastique sur le côté supérieur de chaque bande de dos et un élastique de finition sur les parties supérieures des bonnets.

On pourra alors agrémenter le soutien-gorge d'une petite décoration en forme de fleur ou de noeud cousue entre les bonnets, au fond du décolleté.

C'est ainsi plus de quinze coutures qu'il faut réaliser avant d'obtenir le soutien-gorge prêt à être vendu et ceci en utilisant des pièces en des tissus aussi différents que le tulle, le satin, l'élastique de grand maintien ou l'élastique très souple.

On comprend que des nombreux fabricants cherchent à réduire le nombre de ces coutures et donc le prix de revient de leurs soutiens-gorge.

La présente invention tend à proposer un tel soutien-gorge de fabrication rapide et aisée et donc peu coûteuse.

A cet effet, la présente invention propose un procédé de fabrication d'un soutien-gorge caractérisé en ce que :
- l'on réalise, avec introduction de fils élastiques, un tissu formé de bandes rectangulaires destinées chacune à la fabrication d'un soutien-gorge, lesdites bandes étant séparées par des bandes intermédiaires de faible largeur destinées à servir de guide de découpage des bandes rectangulaires , et comportant une bande inférieure renforcée, élastique en maille serrée, d'une largeur d'environ 2cm, une bande supérieure de même constitution et ayant environ 0,5 cm de largeur et, de manière symétrique par rapport à une ligne transversale médiane (A-A), deux portions en demi-lune en mailles larges, pratiquement adjacentes et deux zones de transition, moins résistantes élastiquement que les bandes inférieure et supérieure ;
- puis on découpe le tissu le long des bandes intermédiaires pour séparer les unes des autres les bandes rectangulaires ;
- on opère sur chaque bande rectangulaire séparée une déformation à chaud des portions en demi-lune pour former les bonnets;
- on muni les deux extrémités de moyens d'agrafage.

Ce procédé est également remarquable en ce que :
- on réalise la déformation à chaud des portions en demi-lune de façon plus ou moins importante pour obtenir différentes tailles de bonnets;
- la déformation à chaud est réalisée à une température telle que les fils élastiques des portions en demi-lune perdent leur élasticité;
- on prévoit le long du contour inférieur des portions en demi-lune des zones en forme de croissant réalisées en maille sérrée de constitution analogue aux bandes inférieure et supérieure;
- on prévoit le long de la ligne transversale médiane (A-A) une bande de renforcement de constitution analogue à celle de la bande supérieure;
- les zones de transition sont munies de rayures en fils de différentes épaisseurs;
- on découpe les extrémités de chaque bande en oblique et on les borde d'un renfort destiné à recevoir les moyens d'accrochage des bretelles;
- on assure les finitions en cousant des accessoires, tels que bretelles, agrafes, pattes d'agrafage, décorations et, si désiré, en fronçant le tissu entre les bonnets.

On obtient alors un soutien-gorge caractérisé en ce qu'il est formé en une seule pièce de tissu dont des zones sont déformées à chaud pour former les bonnets, à laquelle sont ajoutés des accessoires tels que bretelles, agrafes ..

L'invention concerne également le tissu réalisé par la mise en oeuvre de ce procédé.

L'invention sera mieux comprise à la lecture de la description qui va suivre en référence aux dessins sur lesquels :
La figure 1 montre le tissu utilisé pour la confection des soutiens-gorge selon l'invention;
La figure 2 représente de manière schématique un soutien-gorge terminé;
La figure 3 montre une variante de tissu.

Le procédé de fabrication de soutien-gorge selon l'invention met en oeuvre un tissu que l'on voit à la figure 1. Ce tissu est obtenu à partir d'un fil élastique et présente des bandes rectangulaires 1 réunies les unes aux autres par des bandes intermédiaires 2. Le fil élastique utilisé peut-être une association d'un polyamide, d'un polyester ou de coton avec un élastomère par exemple du lycra.

On a représenté à la figure 1 une petite portion de ce tissu formée par deux bandes rectangulaires 1. Le tissu présente sur toute sa longueur une alternance de bandes rectangulaires 1 et intermédiaires 2. On pourra prévoir dans la largeur du tissu de réaliser une ou plusieurs bandes rectangulaires 1.

Les bandes intermédiaires 2 sont de très faible largeur et sont réalisées en mailles très larges. Ces bandes 2 sont utilisées comme guide lors de la découpe des bandes rectangulaires 1.

Les bandes 1 ne sont pas réalisées de manière uniforme mais présentent comme on peut le voir à la figure 1 des zones de caractéristiques différentes.

Chaque bande comporte une bande inférieure 11 et une bande supérieure 12 réalisées en mailles serrées et de manière à être élastiques longitudinalement mais peu transversalement. Ces bandes renforcées sont de largeur très différente, environ 2 cm par la bande inférieure 11 et 0,5 cm pour la bande supérieure 12.

Entre ces bandes 11, 12, les bandes 1 sont de conception symétrique par rapport à une ligne transversale médiane A-A.

On trouve tout d'abord deux portions 3 globalement en demi-lune qui sont réalisées en maille large et éventuellement agrémentées d'un dessin.

Ces portions 3 sont entourées sur leur contour arrondi par des zones 4 en forme de croissant qui sont réalisées en une maille serrée avec un fil plus épais afin d'être moins déformables que les portions 3. Ces zones sont de constitution analogue aux bandes 11, 12, c'est-à-dire élastiques dans le sens longitudinal mais peu dans le sens transversal.

Les portions 3 peuvent être séparées par une bande mince 5 de même nature que les zones 4 comme représenté à la figure 1 ou, en variante, être en contact l'une avec l'autre comme à la figure 3.

De chaque côté des zones 4, en s'éloignant de la ligne transversale A-A, on a prévu des zones de transition 6 formées en un tricot présentant des rayures réalisées avec un fil plus ou moins épais.

Les rayures 7 épaisses et donc plus résistantes alternent avec des rayures 8 en s'étendant globalement en diagonale du bord de la zone 4 ou d'une zone supérieure de la bande rectangulaire 1 vers une zone inférieure de ladite bande rectangulaire.

Ces rayures 7, 8 alternées sont de préférence de forme légèrement arrondies et plus larges près de la zone inférieure de la bande rectangulaire 1.

Ces rayures sont croisées par des lignes 9 épaisses. La mise en oeuvre de cette structure permet d'obtenir des bandes 6 élastiques tant longitudina-lement que transversalement mais avec des caractéristiques différentes.

La portion globalement triangulaire 10 séparant les zones 4 en forme de croissant est tricotée de la même façon que les bandes 6.

Le reste de la surface des bandes transversales est réalisé en un tricot élastique longitudinalement mais peu transversalement.

Suivant l'invention, le procédé de fabrication d'un soutien-gorge consiste, après avoir réalisé un tissu tel que celui qui vient d'être décrit, à découper une bande rectangulaire 1 en s'aidant des bandes intermédiaires 2.

Lorsque l'on dispose de cette bande, on la découpe en forme de trapèze suivant les lignes X-X de la figure 3 afin que la grande base du trapèze soit égale à la longueur du dessous de poitrine de la taille de soutien-gorge que l'on désire fabriquer.

L'étape suivante consiste à former à chaud les portions 3 afin de les conformer en bonnets. Cette déformation est faite de façon plus ou moins importante selon la taille de bonnet que l'on désire obtenir. La température à laquelle la déformation est réalisée est telle que les fils perdent leur élasticité.

Les bonnets 3 obtenus ont un aspect de tulle, les mailles ayant été agrandies par le formage.

La fabrication du soutien-gorge se termine en cousant les bretelles 13, dont on peut avantageusement prévoir les moyens d'accrochage sous la forme d'un renfort des coupes effectuées suivant les lignes X-X, et en cousant les pattes d'agrafage 14.

De manière préférée, les bretelles 13 seront réalisées avec le même fil que le tissu afin que le soutien-gorge puisse être teint afin de suivre les tendances de la mode.

Selon le modèle de soutien-gorge désiré, on pourra ou non froncer celui-ci le long de la ligne transversale A-A et positionner une décoration 15.

Comme on l'aura compris, les zones 4 sont réalisées moins déformables que les portions 3 destinées aux bonnets afin de servir de soutien à la poitrine. Les bandes 6 sont destinées à former les bandes de dos dont l'élasticité assure le confort du soutien-gorge.

La bande inférieure 11 forme la bande de thorax tandis que la bande supérieure 12 forme la bande élastique de finition le long des bonnets et de la bande de dos.

Les pattes d'agrafage 14 pourraient, en variante, être une seule pièce avec la bande inférieure 11 mais il faudrait alors rapporter des agrafes. On pourrait également envisager un boutonnage.

Le soutien-gorge selon l'invention est réalisé en une seule pièce de tissu à laquelle seuls les accessoires : bretelles, agrafes ou pattes d'agrafage et décoration centrale doivent être rajoutées.

Les coupes suivantes X-X pourront bien entendu être modifiées selon le modèle de soutien-gorge désiré, on peut par exemple prévoir celles-ci de manière à réaliser l'agrafage du soutien-gorge le long de ces côtés lorsque l'on ne désirera pas de bretelles.

## Revendications

1. Procédé de fabrication d'un soutien-gorge caractérisé en ce que :
- l'on réalise, avec introduction de fils élastiques, un tissu formé de bandes rectangulaires (1) destinées chacune à la fabrication d'un soutien-gorge, lesdites bandes étant séparées par des bandes intermédiaires (2) de faible largeur destinées à servir de guide de découpage des bandes rectangulaires (1), et comportant une bande inférieure (11) renforcée, élastique en maille serrée, d'une largeur d'environ 2cm, une bande supérieure (12) de même constitution et ayant environ 0,5 cm de largeur et, de manière symétrique par rapport à une ligne transversale médiane (A-A), deux portions en demi-lune (3) en mailles larges, pratiquement adjacentes et deux zones (6) de transition, moins résistantes élastiquement que les bandes inférieure (11) et supérieure (12);
- puis on découpe le tissu le long des bandes intermédiaires (2) pour séparer les unes des autres les bandes rectangulaires (1);
- on opère sur chaque bande rectangulaire séparée une déformation à chaud des portions en demi-lune (3) pour former les bonnets;
- on muni les deux extrémités de moyens d'agrafage.

2. Procédé selon la revendication 1, caractérisé en ce que l'on réalise la déformation à chaud des portions en demi-lune (3) de façon plus ou moins importante pour obtenir différentes tailles de bonnets.

3. Procédé selon la revendication 1, caractérisé en ce que la déformation à chaud est réalisée à une température telle que les fils élastiques des portions en demi-lune (3) perdent leur élasticité.

4. Procédé selon l'une quelconque des revendications 1 à 3, caractérisé en ce que l'on prévoit le long du contour inférieur des portions en demi-lune (3) des zones (4) en forme de croissant réalisées en maille sérrée de constitution analogue aux bandes inférieure (11) et supérieure (12).

5. Procédé selon l'une quelconque des revendications précédentes, caractérisé en ce que l'on prévoit le long de la ligne transversale médiane (A-A) une bande de renforcement (5) de constitution analogue à celle de la bande supérieure (12).

6. Procédé selon l'une quelconque des revendications précédentes, caractérisé en ce que les zones (6) de transition sont munies de rayures en fils de différentes épaisseurs.

7. Procédé selon l'une quelconque des revendications précédentes, caractérisé en ce que l'on découpe les extrémités de chaque bande en oblique et on les borde d'un renfort destiné à recevoir les moyens d'accrochage des bretelles.

8. Procédé selon l'une quelconque des revendications précédentes, caractérisé en ce que l'on assure les finitions en cousant des accessoires, tels que bretelles, agrafes, pattes d'agrafage, décorations et, si désiré, en fronçant le tissu entre les bonnets.

9. Soutien-gorge caractérisé en ce qu'il est formé en une seule pièce de tissu dont des zones sont déformées à chaud pour former les bonnets, à laquelle sont ajoutés des accessoires tels que bretelles, agrafes.

10. Soutien-gorge selon la revendication 9, caractérisé en ce qu'il est obtenu par le procédé selon la revendication 1 à 8.

11. Tissu formé de bandes rectangulaires (1), caractérisé en ce qu'il est destiné au procédé selon les revendications 1 à 8.
